# EUROPÄISCHE PATENTSCHRIFT

(11) **EP 0 229 859 B1**
(45) Veröffentlichungstag und Bekanntmachung des Hinweises auf die Patenterteilung: **03.01.1990**
(21) Anmeldenummer: 86100692.2
(22) Anmeldetag: 20.01.1986
(51) Int. Cl.: E05D 7/04

(54) **Verstellkloben**
Adjustable block
Chape réglable

(43) Veröffentlichungstag der Anmeldung: 29.07.1987
(73) Patentinhaber: MAYER & CO., A-5021 Salzburg (AT)
(72) Erfinder: Grassmann, Johann, A-5071 Wals (AT)
(74) Vertreter: Dipl.-Phys.Dr. Manitz Dipl.-Ing. Finsterwald Dipl.-Ing. Grämkow Dipl.Chem.Dr. Heyn Dipl.Phys. Rotermund Morgan, B.Sc.(Phys.)

(56) Entgegenhaltungen:
- EP-A- 0 098 257
- CH-A- 653 085
- DE-A- 3 217 130
- DE-C- 657 508
- Mayer & Co., Salzburg (AT), MACO-Katalog Warengruppe 3, Blatt 3, 1. September 1985

## Beschreibung

Die Erfindung betrifft einen Verstellkloben, insbesondere für Ladenbänder, bestehend aus einem Grundteil, das mittels zumindest zweier Bolzen fixierbar ist und einem relativ zum Grundteil verstellbaren Trägerteil für den Band-Aufnahmebolzen.

Aus der DE-OS 3 217 130 ist ein Verstellkloben für Ladenbänder und Bandrollen an Türen, Toren oder Luken bekannt, bei dem das Trägerteil für den Band-Aufnahmebolzen auf einer ersten Platte befestigt ist, die ihrerseits wiederum an einer zweiten Platte, die mit einem Pfosten oder Rahmen verschraubt wird, verschiebbar befestigt ist. Die beiden Platten weisen zu ihrer gegenseitigen Verschraubung Langlöcher auf, wobei die Langlöcher der ersten Platte zu denen der zweiten Platte um 90_{°} verdreht sind. Bei diesem bekannten Verstellkloben läßt sich jedoch die das Trägerteil haltende Platte gegenüber der Grundplatte nur in horizontaler und vertikaler Richtung verschieben und es ist nicht möglich, den Band-Aufnahmebolzen bezüglich des Grundteils zu schwenken oder den Abstand des Band-Aufnahmebolzens zum Pfosten oder Rahmen zu variieren.

Zur Anbringung von Fenster- und Türläden sind weiterhin Verstellkloben bekannt, bei denen das Trägerteil für den Band-Aufnahmebolzen aus einem mit einem Außengewinde versehenen Rundstab besteht, der in eine Platte geschraubt ist, die ihrerseits mit Befestigungsöffnungen versehen ist (s. Mayer & Co., Salzburg (Österreich), MACO-Katalog Warengruppe 3, Blatt 3, 1. Sept. 1985). Der Abstand zwischen der Befestigungsplatte und dem Band-Aufnahmebolzen kann dadurch variiert werden, daß der Rundstab mehr oder weniger durch die Platte geschraubt wird.

Nachteilig bei diesem bekannten Verstellkloben ist vor allem, daß die erwähnte Abstandseinstellung nur entsprechend vollständigen Umdrehungen des Rundstabs eingestellt werden kann, da bei jeder Einstellung der Aufnahmebolzen für das Ladenband senkrecht stehen muß, und daß die über die Platte erfolgende Befestigung in ihrer Güte jeweils stark abhängig ist von dem jeweils zur Befestigung zur Verfügung stehenden Untergrund. Beispielsweise treten erhebliche Schwierigkeiten auf, wenn eine Befestigung an einer mit einer Wärmeisolierung versehenen Mauer erfolgen soll.

Aufgabe der vorliegenden Erfindung ist es, einen Verstellkloben der eingangs angeführten Art in der Weise auszubilden, daß einerseits eine problemfreie und einfache Einstellung und Nachstellung des Aufnahmebolzens in unterschiedlichen Richtungen ermöglicht wird und andererseits praktisch unabhängig von dem jeweils zur Verfügung stehenden Untergrund eine dauerhaft feste Anbringung möglich ist.

Gelöst wird diese Aufgabe nach der Erfindung dadurch, daß die Bolzen mit Schraubaufnahmeköpfen versehen sind, daß das Trägerteil für den Aufnahmebolzen zwischen den Schraubaufnahmeköpfen und dem als Blendenteil ausgebildeten Grundteil angeordnet ist und daß das Trägerteil über das Blendenteil mittels in die Schraubaufnahmeköpfe eingreifender Spannschrauben in einstellbarer Weise fixiert ist.

Durch eine derartige Ausgestaltung des Verstellklobens wird es einerseits möglich, nach ihrer Beschaffenheit sowie nach Länge und Durchmesser unterschiedlichste Arten von Bolzen, z.B. sich auch durch dicke Mauerisolierungen erstreckende Bolzen, zu verwenden, und andererseits können diese Bolzen, da sie die Aufnahmebasis für die übrigen Teile des Verstellklobens bilden, sowohl gemeinsam als auch einzeln bezüglich des Abstands ihrer Schraubaufnahmeköpfe zur jeweiligen Befestigungsfläche eingestellt werden, und zwar auch in Form von Teilumdrehungen, wodurch sich optimale Ausrichtmöglichkeiten ergeben und der Aufnahmebolzen positionsgenau angebracht werden kann.

Diese positionsgenaue Anbringung des Aufnahmebolzens wird ferner sichergestellt durch die Relatiwerschiebbarkeit des durch Klemmung gehalterten Trägerteils, das sowohl in seiner Längsrichtung verstellt als auch bezüglich der Längsachse verschwenkt werden kann. Damit stehen alle in der Praxis für eine bestmögliche Positionierung des Aufnahmebolzens benötigten Einstellmöglichkeiten zur Verfügung.

Das Trägerteil ist bevorzugt bandförmig ausgebildet und an einem Ende mit einer vorzugsweise aus dem bandförmigen Material gebogenen Haltehülse für den Aufnahmebolzen versehen, und zwei im Trägerteil vorgesehene Durchtrittsöffnungen für die Spannschrauben sind in Form von Langlöchern ausgeführt, wobei die Breite des der Haltehülse benachbarten Langlochs kleiner ist als die Breite des zweiten Langlochs. Auf diese Weise läßt sich das Trägerteil und die von der haltehülsenseitigen Spannschraube gebildete Achse verschwenken und damit der Aufnahmebolzen vertikal exakt einstellen.

Diese Einstellung erfolgt bevorzugt mittels eines Exzenterelementes, das zwischen Trägerteil und Blendenteil angeordnet ist. Dieses Exzenterelement besteht vorteilhafterweise aus einer in einer Ausnehmung des Blendenteils dreh- und verstellbar gelagerten Scheibe mit einem exzentrischen Ansatz, der in einen im Trägerteil vorgesehenen Schlitz eingreift. Der Schlitz verläuft dabei in Achsrichtung des Trägerteils, und er ist vorzugsweise als Verlängerung des von der Haltehülse entfernt liegenden Langlochs ausgeführt, besitzt jedoch eine wesentlich geringere Breite als dieses Langloch.

Damit ist sichergestellt, daß sowohl die durch das Exzenterelement zu erreichende Verschwenkung möglich ist und auch eine Axialverstellung des Trägerelements durchgeführt werden kann, ohne daß sich diese beiden Verstellarten gegenseitig stören.

Eine besonders gute gegenseitige Führung zwischen Trägerteil und Blendenteil wird erreicht, wenn das Blendenteil einen in das haltehülsenseitige Langloch des Trägerteils formschlüssig eingreifenden Hülsenansatz aufweist und auf diese Weise die gegenseitige Führung unabhängig von den beide Teile durchsetzenden Spannschrauben wird.

Weitere vorteilhafte Ausgestaltungen der Erfindung sind in den Unteransprüchen angegeben.

Ein Ausführungsbeispiel der Erfindung wird anhand der Zeichnung näher erläutert; in der Zeichnung zeigt:
Fig. 1 eine schematische Draufsicht eines Verstellklobens nach der Erfindung,
Fig. 2 eine Darstellung des Klobens nach Fig. 1 im auf die Mauer geschraubten, montierten Zustand,
Fig. 3 eine schematische Draufsicht des Trägerteils des Verstellklobens, jedoch ohne Aufnahmebolzen, nach Fig. 1,
Fig. 4 eine Schnittansicht entsprechend der Linie A-A in Fig. 3,
Fig. 5 eine schematische Längsschnittdarstellung des Blendenteils des Verstellklobens, und
Fig. 6 eine schematische Teilschnittansicht eines mit einem Schraubaufnahmekopf versehenen Bolzens.

Nach Fig. 1 umfaßt ein Verstellkloben ein aus Bandmaterial gefertigtes Trägerteil 3, das mit einer z.B. durch einen Biegevorgang hergestellten Haltehülse 7 für einen Bandaufnahmebolzen 4 versehen ist.

Dieses Trägerteil 3 wird durch Klemmung mittels eines Blendenteils 5 fixiert, das durch Spannelemente, insbesondere Spannschrauben 6 unter gleichzeitiger Verklemmung des Trägerteils 3 auf mit Schraubaufnahmeköpfen 2 versehenen Bolzen 1 verschraubbar ist.

Aufgrund der Halterung des Trägerteils 3 durch Klemmung ist es problemfrei möglich, das Trägerteil 3 zu Einstellzwecken in seiner Axialrichtung zu verschieben. Eine mit 10 bezeichnete Stellschraube für ein Exzenterelement ermöglicht überdies ein Verschwenken des Trägerteils 3 um die Achse des Spannelements 6 und damit eine Einstellung des Aufnahmebolzens 4 in Vertikalrichtung.

Fig. 2 zeigt ein Beispiel einer Befestigung des Verstellklobens nach Fig. 1 an einer Wand.

Bei dem dazu verwendeten Bolzen 1 kann es sich prinzipiell um beliebig ausgestaltete und auch beliebig lange Bolzen handeln, sie müssen jedoch stets mit einem Schraubaufnahmekopf 2 versehen sein, d.h. mit einem Kopf, der ein nach außen offenes Innengewinde besitzt, in das Spannelemente 6 eingeschraubt werden können.

Soll der Verstellkloben beispielsweise an einem mit einer dicken Isolierung versehenen Mauer angebracht werden, dann werden vergleichsweise lange, mit einem Holzschraubengewinde versehene Bolzen und entsprechende Dübel verwendet. Diese Anpassungsfähigkeit an unterschiedlichste Befestigungssituationen allein durch Wahl der entsprechenden Befestigungsbolzen stellt einen wesentlichen Vorteil der Erfindung dar. Dieser Vorteil ist aber gleichzeitig verbunden mit der ebenfalls stets vorhandenen Möglichkeit, den Abstand der Schraubaufnahmeköpfe 2 zur jeweiligen Wand frei wählen zu können. Auf diese Weise wird eine Feinjustierung der Achse des Trägerteils 3 möglich, da der Abstand der beiden Schraubaufnahmeköpfe 2 zur jeweiligen Wand sowohl gemeinsam als auch getrennt eingestellt werden kann, und zwar auch entsprechend Teilumdrehungen. Zur besseren Verdrehung des Bolzens 1 sind die Schraubaufnahmeköpfe 2 z.B. unmittelbar im Kopfbereich 20 sechskantförmig ausgebildet, um diese mittels eines Flachschlüssels betätigen zu können.

Mittels der bevorzugt als Flachkopfschrauben mit Sechskantimbus bestehenden Spannelementen 6 kann das Trägerteil 3 über das Blendenteil 5, auf dem sich die Spannelemente 6 abstützen, exakt und dauerhaft fixiert werden.

Fig. 3 zeigt eine bevorzugte Ausgestaltung des Trägerelements 3.

Die Durchtrittsöffnungen 8, 9 für die Spannelemente sind dabei als Langlöcher ausgebildet, um eine Axialverstellung des Trägerteils 3 bezüglich der ortsfesten Bolzen 1 zu ermöglichen. Dabei ist das von der Haltehülse 7 abgewandt liegende Langloch 9 breiter ausgebildet als das der Haltehülse 7 zugewandte Langloch 8, und außerdem setzt sich dieses breitere Langloch 9 in Form eines vergleichsweise schmalen Schlitzes 12 in Richtung des haltehülsenseitigen Langlochs 8 fort. Durch die größere Breite des Langlochs 9 ist es möglich, das Trägerteil 3 um ein das Langloch 8 durchsetzendes Spannelement zu verschwenken, um auf diese Weise den Aufnahmebolzen 4 exakt vertikal einstellen zu können.

Für dieses Verschwenken in Querrichtung ist eine spezielle Exzentervorrichtung vorgesehen, deren Mitnehmerzapfen in den Schlitz 12 eingreift.

Die Längsränder 18 des Trägerelements 3 sind vorzugsweise abgewinkelt ausgebildet und - wie Fig. 4 zeigt - ist der das haltehülsenseitige Langloch 8 umgebende Bereich 15 als Rechteck-Versenkung ausgebildet, wodurch eine Versteifung für das mit dem Halteteil 3 zusammenwirkende Blendenteil 5 geschaffen wird.

Fig. 5 zeigt eine Längsschnittdarstellung des Blendenteils 5, das über seinen ganzen Umfang mit einem rechtwinkelig abgebogenen Rand 16 versehen ist, welcher in gleicher Weise zur Stabilitätserhöhung beiträgt wie in Querrichtung verlaufende Stege 17.

Benachbart der rückwärtigen Spannbolzendurchtrittsöffnung ist eine Ausnehmung zur Aufnahme eines scheibenförmigen Exzenterelements 10 vorgesehen, das - wie Fig. 1 zeigt - mittels eines Mehrkantwerkzeugs verdreht werden kann. Dieses Exzenterelement 10 ist mit einem Ansatz 11 versehen, der in den in Fig. 3 gezeigten Schlitz 12 eingreift.

Das Blendenteil 5 ist ferner mit einem Hülsenansatz 13 versehen, durch den sich im montierten Zustand das jeweilige Spannelement 6 erstreckt, der aber selbst formschlüssig in das Langloch 8 des Trägerteils 3 eingreift und damit eine definierte Schwenkachse bildet.

Der an den Hülsenansatz 13 angrenzende Führungsansatz 17 greift wiederum im montierten Zustand in die in Fig. 3 dargestellte Ausnehmung 15 des Trägerteils 3 ein, behindert aber aufgrund seiner kreisförmigen Ausgestaltung eine mittels des Exzenters vorzunehmende Verschwenkung nicht. Der als Versenkung ausgebildete und in Fig. 4 zu sehende Bereich 15 erbringt eine wesentliche Versteifung des Blendenteils 5.

Fig. 6 zeigt eine Schnittansicht eines Bolzens 1, der in seinem Kopfbereich in ganz bestimmter Weise ausgebildet sein muß, ansonsten aber beliebig gestaltet und dimensioniert werden kann. Im Kopfbereich 20 dieses Bolzens 1 ist ein Innengewinde 19 vorgesehen, das zur Aufnahme von Spannelementen, insbesondere von Spannschrauben 6 bestimmt ist. Äußerlich trägt dieser Kopfbereich 20 eine Sechskantform.

Der Verstellkloben nach der Erfindung zeichnet sich trotz grundsätzlich einfachem Aufbau durch eine Universalität hinsichtlich der Einsatzmöglichkeiten und hinsichtlich der Einstell- und Justiermöglichkeiten aus.

## Patentansprüche

1. Verstellkolben, insbesondere für Ladenbänder, bestehend aus einem Grundteil, das mittels zumindest zweier Bolzen (1) fixierbar ist, und einem relativ zum Grundteil verstellbaren Trägerteil (3) für den Band-Aufnahmebolzen (4), dadurch gekennzeichnet, daß die Bolzen (1) mit Schraubaufnahmeköpfen (2) versehen sind, daß das Trägerteil (3) für den Aufnahmebolzen (4) zwischen den Schraubaufnahmeköpfen (2) und dem als Blendenteil (5) ausgebildeten Grundteil angeordnet ist und daß das Trägerteil (3) über das Blendenteil (5) mittels in die Schraubenaufnahmeköpfe (2) eingreifender Spannschrauben (6) in einstellbarer Weise fixiert ist.

2. Verstellkloben nach Anspruch 1, dadurch gekennzeichnet, daß das Trägerteil (3) bandförmig ausgebildet ist und an einem Ende eine Haltehülse (7) für den Aufnahmebolzen (4) aufweist, daß zwei im Trägerteil (3) vorgesehene Durchtrittsöffnungen für die Spannschrauben (6) aus Langlöchern (8, 9) bestehen, und daß die Breite des der Haltehülse (7) benachbarten ersten Langlochs kleiner ist als die Breite des zweiten Langlochs.

3. Verstellkloben nach Anspruch 1 oder 2, dadurch gekennzeichnet, daß zwischen dem Trägerteil (3) und dem Blendenteil (5) ein Exzenterelement (10) zum Verschwenken der Längsachse des Trägerteils (3) bezüglich der Längsachse des Blendenteils (5) vorgesehen ist.

4. Verstellkloben nach Anspruch 3, dadurch gekennzeichnet, daß das Exzenterelement (10) aus einer in einer Ausnehmung des Blendenteils (5) dreh-und verstellbar gelagerten Scheibe mit einem exzentrischen Ansatz (11) besteht, der in einen im Trägerteil (3) vorgesehenen Schlitz (12) eingreift.

5. Verstellkloben nach Anspruch 4, dadurch gekennzeichnet, daß der Schlitz (12) eine Verlängerung des bezüglich der Haltehülse (7) entfernt liegenden Langlochs (9) bildet, jedoch eine wesentlich geringere Breite als dieses Langloch (9) besitzt.

6. Verstellkloben nach einem der Ansprüche 1 bis 3, dadurch gekennzeichnet, daß das Blendenteil (5) einen in das haltehülsenseitige Langloch (8) des Trägerteils (3) formschlüssig eingreifenden Hülsenansatz (13) aufweist.

7. Verstellkloben nach einem der Ansprüche 1 bis 4, dadurch gekennzeichnet, daß die Spannschrauben (6) als Flachkopfschrauben, insbesondere mit einer Mehrkantausnehmung (14) ein Betätigungswerkzeug augebildet sind.

8. Verstellkloben nach Anspruch 1 oder 2, dadurch gekennzeichnet, daß der das haltehülsenseitige Langloch (8) umgebende Bereich (15) des Trägerteils (3) als versteifende Senkung ausgebildet ist.

9. Verstellkloben nach Anspruch 1, dadurch gekennzeichnet, daß das Blendenteil (5) einen umlaufenden, abgewinkelten Rand (16) sowie mehrere randbündige Querstege (17) aufweist.

10. Verstellkloben nach Anspruch 1, dadurch gekennzeichnet, daß die Längsränder (18) des Trägerteils (3) bezüglich der Hauptfläche schräg in Richtung der Schraubaufnahmeköpfe (2) abgewinkelt sind.

11. Verstellkloben nach Anspruch 1, dadurch gekennzeichnet, daß der Kopfbereich (20) der Schraubaufnahmeköpfe (2) beispielsweise als Sechskant ausgebildet ist.

## Claims

1. Adjustable block, in particular for shutter hinges, comprising a base part which is securable by means of at least two bolts (1), and a carrier part (3) for the hinge mounting pin (4), with the carrier part (3) being adjustable relative to the base part, characterized in that the bolts (1) are provided with screw receiving heads (2); in that the carrier part (3) for the hinge pin (4) is arranged between the screw receiving heads (2) and the base part which is formed as a cover part (5); and in that the carrier part (3) is secured in adjustable manner via the cover part (5) by means of clamping screws (6) which engage into the screw receiving heads (2).

2. Adjustable block in accordance with claim 1, characterized in that the carrier part (3) is formed in hinge plate-like manner and has a holding sleeve (7) for the hinge pin (4) at one end; in that two apertures provided in the carrier part (3) for the clamping screws (6) comprise elongate slots (8, 9); and in that the width of the first elongate slot disposed adjacent the holding sleeve (7) is smaller than the width of the second elongate slot.

3. Adjustable block in accordance with claim 1 or claim 2, characterized in that an eccentric element (10) is provided between the carrier part (3) and the cover part (5) for the pivoting of the longitudinal axis of the carrier part (3) relative to the longitudinal axis of the cover part (5).

4. Adjustable block in accordance with claim 3, characterized in that the eccentric element (10) comprises a disc which is pivotally and adjustably mounted in a recess of the cover part (5) and which has an eccentric projection (11) which engages in a slit (12) provided in the carrier part (3).

5. Adjustable block in accordance with claim 4, characterized in that the slit (12) forms an extension of the elongate slot (9) lying remote from the holding sleeve (7) but has however a substantially smaller width than this elongate slot (9).

6. Adjustable block in accordance with one of the claims 1 to 3, characterized in that the cover part (5) has a sleeve projection (13) which engages in form- locked manner into the holding sleeve side elongate slot (8) of the carrier part (3).

7. Adjustable block in accordance with one of the claims 1 to 4, characterized in that the clamping screws (6) are formed as flat head screws, in particular with a multi-edge recess (14) for an actuating tool.

8. Adjustable block in accordance with claim 1 or claim 2, characterized in that the region (15) of the carrier part which surrounds the holding sleeve side elongate slot (8) is formed as a stiffening depression.

9. Adjustable block in accordance with claim 1, characterized in that the cover part (5) has a peripherally extending angled edge (16) and also several transverse webs (17) which are flush with the edges.

10. Adjustable block in accordance with claim 1, characterized in that the elongate edges (18) of the carrier part (3) are obliquely angled in the direction of the screw receiving heads (2) relative to the main surface.

11. Adjustable block in accordance with claim 1, characterized in that the head region (20) of the screw receiving heads (2) is for example formed as a hexagon.

## Revendications

1. Gond de réglage, destiné en particulier à des pentures de volets, ce gond étant constitué d'une partie de base qui peut être fixée au moyen d'au moins deux boulons (1) et d'une partie support (3) mobile par rapport à la partie de base, cette partie support étant destinée aux boulons (4) de support de penture caractérisé en ce que les boulons (1) sont munis de têtes (2) à logement de vis, en ce que la partie support (3) destinée aux boulons de support (4) est aménagée entre les têtes (2) à logement de vis et la partie de base réalisée en forme de partie (5) faisant office d'écran, et en ce que la partie support (3) est fixée de manière réglable via la partie (5) faisant office d'écran au moyen de vis de serrage (6) venant s'engrener dans les têtes (2) à logement de vis.

2. Gond de réglage selon la revendication 1, caractérisé en ce que la partie support (3) est réalisée en forme de penture, tandis qu'elle presente, à une extrémité, un manchon d'arrêt (7) destiné au boulon de support (4), en ce que deux ouvertures de pénétration prévues dans la partie support (3) sont constituées de trous oblongs (8, 9) destinés aux vis de serrage (6), et en ce que la largeur du premier trou oblong adjacent au manchon d'arrêt (7) est inférieure à la largeur du deuxième trou oblong.

3. Gond de réglage selon la revendication 1 ou 2, caractérisé en ce que l'on prévoit entre la partie support (3) et la partie (5) faisant office d'écran, un élément excentrique (10) destiné au déplacement horizontal de l'axe longitudinal de la partie support (3) par rapport à l'axe longitudinal de la partie (5) faisant office d'écran.

4. Gond de réglage selon la revendication 3, caractérisé en ce que l'élément excentrique (10) est constitué d'un disque monté dans un évidement de la partie (5) faisant office d'écran, de façon réglable tout en pouvant effectuer des rotations, ce disque étant muni d'une saillie excentrique (11), celle-ci venant s'engrener dans une fente (12) prévue dans la partie support (3).

5. Gond de réglage selon la revendication 4 caractérisé en ce que la fente (12) constitue un prolongement du trou oblong (9) se trouvant eloigné par rapport au manchon d'arrêt (7), cette fente possédant toutefois une largeur sensiblement plus petite que celle de ce trou oblong (9).

6. Gond de réglage selon l'une quelconque des revendications 1 à 3, caractérisé en ce que la partie (5) faisant office d'écran présente une saillie de manchon (13) venant s'engrener mécaniquement dans le trou oblong (8) de la partie support (3), ce trou oblong étant situé du côté du manchon d'arrêt.

7. Gond de réglage selon l'une quelconque des revendications 1 à 4, caractérisé en ce que les vis de serrage (6) sont réalisées en forme de vis a tête plate, tout en étant munies en particulier d'un évidement polygonal (14) destiné à un instrument de manoeuvre.

8. Gond de réglage selon la revendication 1 ou 2, caractérisé en ce que la zone (15) de la partie support (3) entourant le trou oblong (8) qui se trouve du côté du manchon d'arrêt, est realisée en forme de dépression de renforcement.

9. Gond de réglage selon la revendication 1 caractérisé en ce que la partie (5) faisant office d'écran présente un bord (16) périphérique et coudé, ainsi que plusieurs traverses transversales (17) munies de bords à embases.

10. Gond de réglage selon la revendication 1 caractérisé en ce que les bords longitudinaux (18) de la partie support (3) sont, par rapport à la surface principale, coudés en oblique en direction des têtes (2) à logement de vis.

11. Gond de réglage selon la revendication 1 caractérisé en ce que la zone de tête (20) des têtes (2) à logement de vis est réalisée, par exemple, en forme d'hexagone.
